# EUROPÄISCHE PATENTSCHRIFT

(11) **EP 0 811 731 B1**
(45) Veröffentlichungstag und Bekanntmachung des Hinweises auf die Patenterteilung: **19.02.2003**
(21) Anmeldenummer: 97108946.1
(22) Anmeldetag: 03.06.1997
(51) Int. Cl.: E04B 5/38

(54) **Deckenkonstruktion und Deckenelement**
Ceiling construction and element
Structure et élément de plafond

(30) Priorität: 03.06.1996 DE 29609800 U
(43) Veröffentlichungstag der Anmeldung: 10.12.1997
(73) Patentinhaber: Gruber, Eva Maria, Dipl.-Ing., A-5700 Zell am See (AT)
(72) Erfinder: Gruber, Eva Maria, Dipl.-Ing., A-5700 Zell am See (AT)
(74) Vertreter: Viering, Jentschura & Partner

(56) Entgegenhaltungen:
- EP-A- 0 164 330
- EP-B- 0 258 205
- DE-A- 4 327 115
- DE-A- 4 341 856

## Beschreibung

Die Erfindung betrifft eine gitterträgerfreie Deckenkonstruktion, insbesondere eine großflächige Schalungskonstruktion für Stahlbetondecken, mit einer Mehrzahl von Deckenelementen, sowie ein Deckenelement für eine solche Deckenkonstruktion.

Es sind Verbundschalungsdecken nach EP-A-0 164 330 bekannt, welche aus tragenden Stahlgitterträgern mit daran mittels Verbindungsteilen befestigten Schalungsplatten bestehen, welche gleichzeitig die spätere Deckenoberflächen darstellen. Bei einer vergleichbaren Verbundschalung nach DE-A-4341856 weisen die Gitterträger zwei Untergurtstäbe und einen Obergurtstab auf. Die im Abstand von der zugeordneten Schalungsplatte verlaufenden beiden Untergurtstäbe werden von in Reihe miteinander fluchtenden U-förmigen Bügeln klemmend übergriffen, die mit ihren abgewinkelten Flanschabschnitten jeweils mit der zugeordneten Schalungsplatte verschraubt sind. Bei beiden dieser Ausführungsformen mit Gitterträgern übernimmt beim Einsatz der Verbundschalung als Deckenkonstruktion der Obergurt des Stahlgitterträgers die Druckkräfte, welche im Montagezustand und während des Betonierens sowie des Aushärtens des Betons auftreten. Nach dem Aushärten des Betons ist dieser Obergurt samt den schrägen Verbindungsstäben des Stahlgitterträgers in der Feldbewehrung der Decke statisch überflüssig.

Derartige herkömmliche Verbundkonstruktionen nehmen einen erheblichen Raum ein, so daß sie nur mit großem Aufwand als vorgefertigte Bauelemente transportiert werden können. Ihr Aufbau ist außerdem mit hohem Fertigungsaufwand verbunden und eher kostspielig.

Mit der Erfindung wird das Problem gelöst, eine Verbundschalungsdecke sowie Deckenelemente dafür zu schaffen, deren Stahlbewehrung sowohl während der Deckenherstellung als auch bei der fertigen Decke tragende Funktionen übernehmen kann, so daß sie baustatisch anrechenbar ist, und die gleichzeitig kostengünstig herstellbar ist.

Hinsichtlich der Deckenkonstruktion wird dieses Problem erfindungsgemäß gelöst mit einer Deckenkonstruktion gemäß dem Patentanspruch 1. Die gitterfreie Deckenkonstruktion, insbesondere großflächige Schalungskonstruktion für Stahlbetondecken, ist versehen mit einer Mehrzahl von Deckenelementen, die mit ihren seitlichen Stoßrändern stumpf aneinanderstoßen, wobei die Deckenelemente eine Grundplatte, auf der Grundplatte in Reihe miteinander fluchtend angeordnete U-profilförmige Bügel, die jeweils einen Steg, zwei Schenkel und an den freien Enden der Schenkel ausgebildete abgewinkelte Flanschabschnitte aufweisen, wobei die Flanschabschnitte jeweils mit der Grundplatte verschraubt sind, und Einzellängsstäbe aufweisen, die in den von den Schenkeln und den Stegen der U-profilförmigen Bügel gebildeten Ecken jeweils mit einer Schweißverbindung derart befestigt sind, daß sie einen Abstand von der Grundplatte aufweisen, so daß die Einzellängsstäbe druckübertragend sind und die Grundplatte zugübertragend ist, solange keine oder eine flüssige Betonschicht auf der Grundplatte aufliegt, d.h. die Betonschicht noch nicht tragfähig ist, und die Einzellängsstäbe zugübertragend sind, nachdem die auf der Grundplatte aufliegende Betonschicht, in die die Einzellängsstäbe eingebettet sind und von der sie um ein geeignetes Maß überdeckt sind, verfestigt und daher lastabtragend ist.

Die U-profilförmigen Bügel sind somit derart auf die Grundplatte gesetzt, daß ihr Steg im Abstand von der Grundplatte angeordnet ist und ihre Schenkel vom Steg zu der Grundplatte verlaufen. An den an der Grundplatte endenden freien Enden der Schenkel sind von den Schenkeln nach außen abgewinkelte Flanschabschnitte vorhanden, mit denen der U-profilförmige Bügel an der Grundplatte angeschraubt ist.

Durch den Vorschlag, bei einem Deckenelement in einem Abstand von der Grundplatte verlaufende Einzellängsstäbe derart anzubringen, daß sie bei der Montage und bis zum Aushärten des Betons als Druckstäbe und nach dem Aushärten des Betons als Zugstäbe funktionieren, wird eine doppelte Funktion der Deckenkonstruktion erreicht. Die Deckenkonstruktion kann gleichzeitig als Schalungsdecke und als tragende Bewehrung der fertigen Betondecke dienen.

Die Einzellängsstäbe befinden sich in einem ausreichenden Abstand von der Grundplatte, so daß sie die Eigenlasten der aufgebauten Deckenkonstruktion und die beim Vergießen des Betons infolge des Eigengewichts des Betons anfallenden Lasten als Druckstäbe aufnehmen. Als Zugelement in dieser tragenden Deckenkonstruktion dient die Grundplatte selbst. Die Übertragung der Scherkräfte zwischen dem Druckelement und dem Zugelement in dieser Stützkonstruktion ist durch die schubfesten Schweißverbindungen bzw. Schraubenverbindungen gewährleistet.

Da die Schalungsdeckenelemente der Deckenkonstruktion auf die Dicke der zu erstellenden Betondecke derart abgestimmt sind, daß die Einzellängsstäbe im unteren Bereich, insbesondere im unteren Drittel, der fertigen Betondecke zu liegen kommen, nehmen die Einzellängsstäbe im fertigen Zustand der Betondecke die Zugkräfte der Stahlbetondecke auf. Im ausgehärteten Zustand nimmt der Beton dabei die entsprechenden Druckkräfte auf.

Durch die einfache Konstruktion der Bewehrung der Grundplatte mit einfachen U-profilförmigen Bügeln, die aus abgekantetem Blech hergestellt sein können, und Schweiß- bzw. Schraubenverbindungen wird eine sehr einfache und kostengünstige Realisierung dieses doppelfunktionalen Effekts erzielt.

Die mit ihren seitlichen Stoßrändern stumpf aneinanderstoßenden Deckenelemente können an den Stößen mittels Leiste oder Klebeband abgedeckt sein und/oder mit Laschen verschraubt sein.

Die Befestigung der Einzellängsstäbe an den U-profilförmigen Bügeln kann erfindungsgemäß durch vollständiges Verschweißen über die ganze Länge des Bügelelements erfolgen. Bevorzugt ist jedoch eine Befestigung mit einem Schweißpunkt je Verbindung zwischen einem Einzellängsstab und einem U-profilförmigen Bügel vorgesehen. Vorteilhaft kann für die Verbindung mit einem Einzellängsstab auch ein Schweißpunkt an jedem Ende des U-profilförmigen Bügels vorgesehen sein.

Die U-profilförmigen Bügel können erfindungsgemäß mit beliebigen Abmessungsverhältnissen vorgesehen sein, die geeignet sind, die gewünschte Relativstellung zwischen Einzellängsstäben und Grundplatte zu ermöglichen. Dabei ist es denkbar, sehr kurze Profilelemente zu verwenden, bei denen die Stegbreite des U-profilförmigen Bügels wesentlich größer ist als die Länge des U-profilförmigen Bügels. Bevorzugt sind jedoch U-profilförmige Bügel verwendet, deren Stegbreite erheblich kürzer ist als die Länge des U-profilförmigen Bügels. Eine solche Konstruktion ermöglicht es in Verbindung mit einer geeigneten Schweißverbindung nämlich, eine besonders hohe Biegebelastung der Verbunddeckenkonstruktion zu gewährleisten.

Die Grundplatten der Deckenelemente der erfindungsgemäßen Deckenkonstruktion können aus beliebigen geeigneten Materialien hergestellt sein. Bevorzugt sind jedoch zementgebundene Werkstoffplatten verwendet. Diese sind einfach und kostengünstig herzustellen, und lassen sich besonders gut mittels Verschraubung mit der Bewehrung verbinden. Außerdem können solche Platten unproblematisch, ohne die Abmessungen verändern zu müssen, mit Hilfe von eingebundenen Stahlbewehrungen zum Tragen von bestimmten Lasten verstärkt sein.

Eine solche zementgebundene Werkstoffplatte kann aus verschiedensten Ausgangsmaterialien hergestellt sein. Bevorzugt wird jedoch eine Holzzementplatte verwendet, da Holz ein Material ist, das für ein angenehmes Raumklima, insbesondere einen geregelten Feuchtigkeitshaushalt, sorgt.

Hinsichtlich des Deckenelements wird das Problem erfindungsgemäß gelöst mit einem Deckenelement gemäß dem Anspruch 6. Das gitterträgerfreie Deckenelement für eine Deckenkonstruktion ist versehen mit einer Grundplatte, auf der Grundplatte in Reihe miteinander fluchtend angeordneten U-profilförmige Bügeln, die jeweils einen Steg, zwei Schenkel und an den freien Enden der Schenkel ausgebildete abgewinkelte Flanschabschnitte aufweisen, wobei die Flanschabschnitte jeweils mit der Grundplatte verschraubt sind, und Einzellängsstäben, die in den von den Schenkeln und den Stegen der U-profilförmigen Bügel gebildeten Ecken jeweils mit einer Schweißverbindung derart befestigt sind, daß sie einen Abstand von der Grundplatte aufweisen.

Eine bevorzugte Ausführungsform der Erfindung wird in Verbindung mit der Zeichnung näher beschrieben. In der Zeichnung zeigt:
Fig. 1 eine Draufsicht auf eine erfindungsgemäße Deckenkonstruktion mit zwei erfindungsgemäßen Deckenelementen von der Seite, auf der die Bewehrung angebracht ist;
Fig. 2 einen an der Grundplatte befestigten U-profilförmigen Bügel mit Einzellängsstäben im Profilquerschnitt;
Fig. 3 die vergrößerte Darstellung eines U-profilförmigen Bügels der Bewehrung mit Abschnitten der daran befestigten Einzellängsstäbe in Draufsicht;
Fig. 4 ein zum Vergießen des Betons angeordnetes Deckenelement bzw. eine mit Beton versehene Deckenkonstruktion in Seitenansicht.

Aus der Fig. 1 ist eine erfindungsgemäße Deckenkonstruktion mit zwei nebeneinander liegenden Deckenelementen ersichtlich, die in Draufsicht gezeigt ist. Die Grundplatten 1 sind rechteckig. Auf jeder Grundplatte 1 sind in Längsrichtung parallele Reihen von U-profilförmigen Bügeln 2 angebracht. An jeder Reihe von fluchtenden U-profilförmigen Bügeln 2 sind zwei Einzellängsstäbe 3 befestigt, die sich über die beiden Querränder 1a der Grundplatten 1 hinaus erstrecken. Die überstehenden Enden 3a der Einzellängsstäbe sind an den die Decke tragenden Wänden 7 befestigt (vgl. Figur 4), so daß die Einzellängsstäbe 3 für die fertige Stahlbetondecke tragende Funktion haben. Die nebeneinander angeordneten Grundplatten 1 der beiden Deckenelemente sind mit Verbindungselementen 6 untereinander verbunden.

Wie aus Fig. 2 ersichtlich ist, weist der U-profilförmige Bügel 2 einen Steg 2b, Schenkel 2c und von den Schenkeln 2c des U-profilförmigen Bügels 2 abgewinkelte Flanschabschnitte 2d auf. An diesen Flanschabschnitten 2d ist der U-profilförmige Bügel 2 mittels Schrauben 4 an der Grundplatte 1 befestigt.

Aus Fig. 3 ist ersichtlich, daß jeweils vier Schrauben 4 zur Befestigung eines U-profilförmigen Bügels 2 an der Grundplatte 1 vorgesehen sind. Die Einzellängsstäbe 3 sind jeweils mit zwei Schweißpunkten 5 an den Längsenden 2a der U-profilförmigen Bügel 2 befestigt. Die U-profilförmigen Bügel 2 haben eine erheblich größere Länge als die Breite des Stegs 2b des U-profilförmigen Bügels 2, sie sind etwa doppelt so lang.

Aus Figur 2 ist ersichtlich, daß die Einzellängsstäbe 3 mit Kreisquerschnitt in die vom Steg 2b und von den Schenkeln 2c des U-profilförmigen Bügels 2 gebildete Ecke geschmiegt angeordnet und auf der Seite des Stegs 2b mit Schweißpunkten 5 an dem U-profilförmigen Bügel 2 befestigt sind. Die Schrauben 4, mit denen die U-profilförmigen Bügel 2 an der Grundplatte 1 befestigt sind, durchdringen die Grundplatte 1 nicht vollständig.

Wie aus Figur 4 ersichtlich sind die Deckenelemente vor dem Vergießen des Betons mit den tragenden Wänden 7 verbunden und mit wenigen Stützelementen 8 abgestützt. Die anschließend auf das Deckenelement gegossene Betonschicht ist mit einer strichpunktierten Linie eingezeichnet. Die aufgegossene Betonschicht ist so dick, daß die Bewehrung mit den U-profilförmigen Bügeln 2 und den Einzellängsstäben 3 sich im unteren Drittel der Betonschicht befindet.

## Patentansprüche

1. Gitterträgerfreie Deckenkonstruktion, insbesondere eine großflächige Schalungskonstruktion für Stahlbetondecken, mit einer Mehrzahl von Deckenelementen, die mit ihren seitlichen Stoßrändern stumpf aneinanderstoßen, wobei die Deckenelemente aufweisen:
- eine Grundplatte (1),
- auf der Grundplatte (1) in Reihe miteinander fluchtend angeordnete U-profilförmige Bügel (2), die jeweils einen Steg (2b), zwei Schenkel (2c) und an den freien Enden der Schenkel (2c) ausgebildete abgewinkelte Flanschabschnitte (2d) aufweisen, wobei die Flanschabschnitte (2d) jeweils mit der Grundplatte (1) verschraubt sind,
- Einzellängsstäbe (3), die alle in den von den Schenkeln (2c) und den Stegen (2b) der U-profilförmigen Bügel (2) gebildeten Ecken jeweils mit einer Schweißverbindung (5) derart befestigt sind, daß sie einen Abstand von der Grundplatte (1) aufweisen;
wobei die Einzellängsstäbe (3) im unteren Bereich, insbesondere im unteren Drittel, der Dicke der fertigen Betonschicht der zu erstellenden Betondecke zu liegen kommen, so daß die Einzellängsstäbe (3) druckübertragend sind und die Grundplatte (1) zugübertragend ist, solange keine oder eine flüssige Betonschicht auf der Grundplatte (1) aufliegt, d.h. die Betonschicht noch nicht tragfähig ist, und so daß die Einzellängsstäbe (3) zugübertragend sind, nachdem die auf der Grundplatte (1) aufliegende Betonschicht, in die die Einzellängsstäbe (3) eingebettet sind und von der sie um ein geeignetes Maß überdeckt sind, verfestigt und daher lastabtragend ist.

2. Deckenkonstruktion nach Anspruch 1, wobei die Schweißverbindung (5) zwischen den Einzellängsstäben (3) und den U-profilförmigen Bügeln (2) jeweils mindestens einen Schweißpunkt aufweist.

3. Deckenkonstruktion nach einem der Ansprüche 1 oder 2, wobei die Stegbreite der U-profilförmigen Bügel (2) erheblich geringer ist als die Länge der U-profilförmigen Bügel (2).

4. Deckenkonstruktion nach einem der Ansprüche 1 bis 3, wobei die Grundplatte (1) eine zementgebundene Werkstoffplatte ist.

5. Deckenkonstruktion nach Anspruch 4, wobei die Grundplatte (1) eine Holzzementplatte ist.

6. Gitterträgerfreies Deckenelement für eine Deckenkonstruktion nach einem der Ansprüche 1 bis 5, mit
- einer Grundplatte (1),
- auf der Grundplatte (1) in Reihe miteinander fluchtend angeordneten U-profilförmige Bügeln (2), die jeweils einen Steg (2b), zwei Schenkel (2c) und an den freien Enden der Schenkel (2c) ausgebildete abgewinkelte Flanschabschnitte (2d) aufweisen, wobei die Flanschabschnitte (2d) jeweils mit der Grundplatte (1) verschraubt sind,
- Einzellängsstäben (3), die alle in den von den Schenkeln (2c) und den Stegen (2b) der U-profilförmigen Bügel (2) gebildeten Ecken jeweils mit einer Schweißverbindung (5) derart befestigt sind, daß sie einen Abstand von der Grundplatte (1) aufweisen.

## Claims

1. Ceiling construction free of lattice girder, especially a large area shuttering construction for reinforced concrete ceilings, having a plurality of ceiling elements which abut against each other with lateral abutment edges thereof, said ceiling elements comprising:
- a main plate (1)
- U-profile shaped stirrups (2) arranged in a row on said main plate (1) and being in alignment with each other, each having a web (2b), two legs (2c), and angled flange portions (2d) formed at the free ends of the legs (2c),
wherein said flange portions (2d) being respectively screwed to the main plate (1),
- single longitudinal bars (3) all being respectively fixed by a weld joint (5), in the corners formed by the legs (2c) and the webs (2b) of said U-profile shaped stirrup (2), in such a way that they have a distance from said main plate (1)
wherein said single longitudinal bars (3) are arranged to be placed in the lower area, especially in the lower third, of the thickness of the completed concrete layer of the concrete ceiling to be built, so that the single longitudinal bars (3) serve to transmit compressive forces and said main plate (1) serves to transmit tensile forces, while said main plate (1) is not covered with concrete or is covered with a liquid concrete layer, i.e. the concrete layer is not yet capable of bearing, and so that said single longitudinal bars (3) serve to transmit tensile forces after said main plate (1) is covered with a solidified and thus load supporting concrete layer, into which said single longitudinal bars (3) are embedded and which cover the same to a sufficient extent.

2. Floor construction according to claim 1, wherein said weld joint (5) comprises at least one welding spot between each of said single longitudinal bars (3) and said U-profile shaped stirrups (2).

3. Ceiling construction according to claim 1 or 2, wherein the web width of said U-profile shaped stirrup (2) is significantly lower than the length of said U-profile shaped stirrup (2).

4. Ceiling construction according to any of claims 1-3, wherein said main plate (1) is a cement plate.

5. Ceiling construction according to claim 4, wherein said main plate (1) is a wood cement plate.

6. Ceiling element free of lattice girder for a ceiling construction according to any of claims 1-5, comprising
- a main plate (1)
- U-profile shaped stirrups (2) arranged in a row on said main plate (1) and being in alignment with each other, each having a web (2b), two legs (2c), and angled flange portions (2d) formed at the free ends of the legs (2c), wherein said flange portions (2d) are respectively screwed to the main plate,
- single longitudinal bars (3) all being respectively fixed by a weld joint (5) in the corners formed by the legs (2c) and the webs (2b) of said U-profile shaped stirrup (2), in such a way that they have a distance from said main plate (1).

## Revendications

1. Structure de plafond sans poutres en treillis, en particulier une structure de coffrage de grande surface pour plafonds en béton armé, comprenant une pluralité d'éléments de plafond, qui s'appuient l'un sur l'autre bout à bout par leurs bords d'appui latéraux, dans laquelle les éléments de plafond présentent :
- une plaque de base (1),
- des étriers en forme de U (2) agencés sur la plaque de base (1) en rangée dans l'alignement les uns avec les autres, qui présentent respectivement une traverse (2b), deux ailes (2c) et des sections de semelle (2d) coudées formées sur les extrémités libres des ailes (2c), les sections de semelle (2d) étant respectivement vissées sur la plaque de base (1),
- des barres allongées individuelles (3), qui sont toutes fixées dans les coins formés par les ailes (2c) et les traverses (2b) des étriers profilés en U (2), respectivement, avec une liaison soudée (5) de sorte qu'elles présentent un intervalle par rapport à la plaque de base (1) ;
dans lequel les barres allongées individuelles (3) se retrouvent dans la zone inférieure, en particulier dans le tiers inférieur, de l'épaisseur de la couche de béton finie du plafond de béton à élaborer, de sorte que les barres allongées individuelles (3) transmettent la pression et que la plaque de base (1) transmette la traction, aussi longtemps qu'aucune couche de béton ou une couche de béton liquide est appliquée sur la plaque de base (1), c'est-à-dire que la couche de béton n'est pas encore stable, et de sorte que les barres allongées individuelles (3) transmettent la traction après que la couche de béton s'appliquant sur la plaque de base (1), dans laquelle les barres allongées individuelles (3) sont noyées et par laquelle elles sont recouvertes dans une mesure appropriée, s'est solidifiée et amortit les charges.

2. Structure de plafond selon la revendication 1, dans laquelle la liaison soudée (5) entre les barres allongées individuelles (3) et les étriers profilés en U (2) présente respectivement au moins un point de soudage.

3. Structure de plafond selon l'une quelconque des revendications 1 ou 2, dans laquelle la largeur des traverses des étriers profilés en U (2) est considérablement plus faible que la longueur des étriers profilés en U (2).

4. Structure de plafond selon l'une quelconque des revendications 1 à 3, dans laquelle la plaque de base (1) est une plaque de matériau liée par un ciment.

5. Structure de plafond selon la revendication 4, dans laquelle la plaque de base (1) est une plaque magnésienne.

6. Elément de plafond sans poutre en treillis pour une structure de plafond selon l'une quelconque des revendications 1 à 5, comprenant :
- une plaque de base (1),
- des étriers en forme de U (2) agencés sur la plaque de base (1) en rangée dans l'alignement les uns avec les autres, qui présentent respectivement une traverse (2b), deux ailes (2c) et des sections de semelle (2d) coudées formées sur les extrémités libres des ailes (2c), les sections de semelle (2d) étant respectivement vissées sur la plaque de base (1),
- des barres allongées individuelles (3), qui sont toutes fixées dans les coins formés par les ailes (2c) et les traverses (2b) des étriers profilés en U (2), respectivement, avec une liaison soudée (5) de sorte qu'elles présentent un intervalle par rapport à la plaque de base (1 ).
